# EUROPÄISCHE PATENTSCHRIFT

(11) **EP 1 445 554 B1**
(45) Veröffentlichungstag und Bekanntmachung des Hinweises auf die Patenterteilung: **10.05.2006**
(21) Anmeldenummer: 03026362.8
(22) Anmeldetag: 18.11.2003
(51) Int. Cl.: F24H 9/06, F24H 9/02

(54) **Heizgerät**
Heater
Appareil de chauffage

(30) Priorität: 04.02.2003 DE 20301671 U
(43) Veröffentlichungstag der Anmeldung: 11.08.2004
(73) Patentinhaber: Sieger Heizsysteme GmbH, 57072 Siegen (DE)
(72) Erfinder: Würthner, Bernd, Dr., 35619 Braunfels (DE)

(56) Entgegenhaltungen:
- EP-A- 0 670 459
- DE-A- 19 912 569
- DE-U- 29 515 184
- FR-A- 1 352 434
- GB-A- 921 499

## Beschreibung

Die Erfindung betrifft ein Heizgerät nach dem Oberbegriff des Patentanspruches 1. Ein solches Heizgerät ist z.B. aus der EP-A-670 459 bekannt.
In der Regel besteht ein Heizgerät aus einem Heizkessel und einem Warmwasserspeicher, der entweder neben den Heizkessel gestellt wird, oder in anderen Fällen über oder unter dem Heizkessel angeordnet ist und mit diesem eine optische Einheit bildet. Man unterscheidet außerdem grundsätzlich zwischen sogenannten wandhängenden und bodenstehenden Heizgeräten.
Die Montage eines Heizkessels auf einem Warmwasserspeicher oder die Anordnung der Geräte übereinander, zum Beispiel an einer gemeinsamen Wandfläche, ist allgemein bekannt. Auch kennt man die direkte Montage des Heizkessels auf dem Warmwasserspeicher als frei stehende Ausführung. Dabei werden dann die Füße des Heizkessels mit den Verkleidungsteilen des Speichers oder mit dem Speicherbehälter selbst verschraubt. Eingesetzt werden dafür zum Beispiel in die Speicherisolierung eingeschäumte Halteelemente zur Heizkesselbefestigung. Oft verbleibt auch bei der Wandmontage, meistens an einem durchgehenden Wandrahmen über die gesamte Gerätehöhe, zwischen dem Heizkessel und dem Warmwasserspeicher ein Freiraum für die erforderlichen Anschluss- und/oder Verbindungsrohrleitungen an der Oberseite des Warmwasserspeichers bzw. an der Unterseite des Heizkessels.
Dagegen gibt es auch Heizkessel-/Speicher-Kombinationen in einem gemeinsamen Gehäuse, wobei allerdings die Einbringung und Handhabung am Montageort oftmals durch die großen Abmessungen und das relativ hohe Gewicht erschwert werden. Bei getrenntem Transport und getrennter, aber jeweils zugeordneter Montage von Heizkessel und Warmwasserspeicher können andererseits oftmals optische Mängel auftreten, weil beispielsweise Kanten nicht fluchten, der Heizkessel eine geringere Bautiefe hat oder weil sich keine geschlossenen Gesamtkonturen ergeben. Außerdem kann bei ungünstigen Montagebedingungen, zum Beispiel an einer unebenen Wandfläche, ein relativ großer Montageaufwand entstehen, um die Einzelbauteile für ein optisch ansprechendes Erscheinungsbild zueinander auszurichten. Insbesondere wegen der Aufstellung der Heizgeräte in Wohn- und Nutzbereichen werden an Design, Kompaktheit und Gesamtbild sehr hohe Anforderungen gestellt.

Der Erfindung liegt daher die Aufgabe zu Grunde, die Montage eines Heizkessels auf einem Warmwasserspeicher zu erleichtern und eine optisch ansprechende Verbindung bzw. Gesamtanordnung für das Heizgerät zu schaffen.

Erfindungsgemäß wurde dies mit den Merkmalen des Patentanspruches 1 gelöst. Vorteilhafte Weiterbildungen sind den Unteransprüchen zu entnehmen.

Gekennzeichnet ist das Heizgerät dadurch, dass der Heizkessel an einem sich im Wesentlichen vertikal erstreckenden Montagerahmen befestigt ist und dass der Montagerahmen die tragende Verbindung bzw. Abstützung auf dem Warmwasserspeicher bildet. Dazu ist der Heizkessel mit den bekannten Befestigungsvorrichtungen an seiner Rückseite an der Vorderseite des Montagerahmens angebracht.
Der Montagerahmen ist frei tragend gestaltet und besteht aus mindestens zwei vertikalen Profilen als seitliche Begrenzung mit mindestens einer Querverbindung. Diese Profile überragen als seitliche Begrenzung des Montagerahmens die Unterseite des Heizkessels. Die mindestens zwei Endbereiche der Profile sind von der Innenseite her im oberen Gehäusebereich des Warmwasserspeichers befestigt.
Vorzugsweise befindet sich an der Innenseite der Profile jeweils eine im rechten Winkel nach innen zeigende Auflage, welche eine Tiefenbegrenzung für die am Gehäuse des Warmwasserspeichers zu befestigenden Endbereiche der Profile bildet. Diese werden beispielsweise in eine zugeordnete Aufnahme am Gehäuse des Warmwasserspeichers gesteckt und müssen lediglich dort fixiert werden. Als Befestigungsvorrichtungen besitzt die Auflage Durchbrechungen zum Durchgriff von Schrauben, um damit von oben her eine Verbindung zum Gehäuse oder zu einem massiven Teil innerhalb des Gehäuses des Warmwasserspeichers herzustellen. Da sich die angesprochenen Befestigungspunkte im Bereich der Anschluss- und/oder Verbindungsrohrleitungen befinden, sind diese zum Anbringen des Montagerahmens leicht zugänglich.

Der Montagerahmen ist im Wesentlichen auf die Außenabmessungen der Gehäuse von Heizkessel und/oder Warmwasserspeicher abgestimmt. Dabei ist vorzugsweise die Tiefe des Montagerahmens so bemessen, dass die vertikalen Frontflächen von Heizkessel und Warmwasserspeicher etwa in einer Ebene liegen. Ähnliches gilt auch für die Breite des Montagerahmens, welche so auf die Breite von Heizkessel und Warmwasserspeicher abgestimmt ist, dass alle vertikalen Seitenflächen ebenfalls etwa bündig abschließen.
Als Verkleidung für die Anschluss- und/oder Verbindungsrohrleitungen ist im Bereich zwischen den Gehäusen von Heizkessel und Warmwasserspeicher eine abnehmbare Blende angebracht. Diese besitzt eine U-förmige Gestaltung und wird vorzugsweise über mindestens eine Rast- und Steckverbindung an der Stirnseite der beiden U-Schenkel an der Vorderseite des Montagerahmens fixiert.
Prinzipiell ist der Montagerahmen für eine frei stehende Aufstellung des Heizkessels auf dem bodenstehenden Warmwasserspeicher ausgelegt. Zusätzlich besitzt er an seiner Rückseite Durchbrechungen, um bei Bedarf eine Befestigung an einer vertikalen Fläche, beispielsweise an einer Wand vorzunehmen.
Mit der erfindungsgemäßen Anordnung wird die Montage eines Heizkessels auf einem Warmwasserspeicher vereinfacht und eine optisch ansprechende Verbindung bzw. Gesamtanordnung für ein Heizgerät geschaffen. Es entsteht eine sehr kompakte Heizkessel-/Speicher-Kombination für eine freie Aufstellung auf dem Boden, wobei durch Weglassen des Montagerahmens die zwei unabhängigen Geräteeinheiten auch auf herkömmliche Art nebeneinander oder untereinander an einer Wand sowie mit Abstand zueinander angeordnet werden können. Grundsätzlich kann aber neuerungsgemäß eine Wandbefestigung entfallen. Der Transport der kleinen Verpackungseinheiten ist einfach möglich, und bei der Montage sind lediglich vormontierte Einheiten miteinander zu verbinden.

Die Zeichnung stellt ein Ausführungsbeispiel der Erfindung dar. Es zeigt:
- Fig. 1:: ein Heizgerät in der perspektivischen Gesamtansicht und
- Fig. 2:: einen Heizkessel mit Montagerahmen in der Vorderansicht.

Das Heizgerät besteht aus einem oberhalb eines bodenstehenden Warmwasserspeichers 1 zu montierenden Heizkessel 2 mit jeweils einem Gehäuse sowie mehreren Anschluss- und/oder Verbindungsrohrleitungen im Bereich zwischen dem Warmwasserspeicher 1 und dem Heizkessel 2.
Der Heizkessel 2 ist mit seiner Rückseite an der Vorderseite eines vertikal angeordneten, frei tragenden Montagerahmens 3 befestigt, welcher im rückwärtigen Bereich des Heizgerätes die Verbindung zum Warmwasserspeicher 1 bildet. Der Montagerahmen 3 schließt das Heizgerät flächenbündig an den Außenseiten sowie an der Rückseite ab. Dessen Profile dienen als seitliche Begrenzung und überragen die Unterseite des Heizkessels 2, wobei die Endbereiche der Profile von der Innenseite her im oberen Gehäusebereich des Warmwasserspeichers 1 befestigt sind.
Eine jeweils an der Innenseite der Profile im rechten Winkel nach innen zeigende Auflage 4 bildet einen Tiefenanschlag bzw. gleichzeitig eine Abstützfläche für die am Gehäuse des Warmwasserspeichers 1 zu befestigenden Endbereiche des Montagerahmens 3. In den Auflagen 4 befinden sich Befestigungsvorrichtungen zum Anschrauben des Montagerahmens 3 an das Gehäuses des Warmwasserspeichers 1. Dieser Bereich um die Anschluss- und/oder Verbindungsrohrleitungen zwischen den Gehäusen von Heizkessel 2 und Warmwasserspeicher 1 bleibt leicht zugänglich, denn als Verkleidung dient eine abnehmbare, U-förmige Blende 5. Sie ist über Rast- und Steckverbindungen 6 an der Stirnseite der beiden U-Schenkel an der Vorderseite des Montagerahmens 3 fixiert.

## Patentansprüche

1. Heizgerät, bestehend aus einem oberhalb eines Warmwasserspeichers (1) zu montierenden Heizkessel (2) mit jeweils einem Gehäuse aus Blechteilen sowie mehreren Anschluss- und/oder Verbindungsrohrleitungen an der Oberseite des Warmwasserspeichers bzw. an der Unterseite des Heizkessels (2),
**dadurch gekennzeichnet, dass** der Heizkessel (2) an einem sich im Wesentlichen vertikal erstreckenden Montagerahmen (3) befestigt ist und dass der Montagerahmen (3) die tragende Verbindung zum Warmwasserspeicher (1) bildet.

2. Heizgerät nach Anspruch 1,
**dadurch gekennzeichnet, dass** der Heizkessel (2) mit den bekannten Befestigungsvorrichtungen an seiner Rückseite an der Vorderseite des Montagerahmens (3) befestigt ist.

3. Heizgerät nach den Ansprüchen 1 oder 2,
**dadurch gekennzeichnet, dass** der Montagerahmen (3) frei tragend gestaltet ist und aus mindestens zwei vertikalen Profilen als seitliche Begrenzung mit mindestens einer Querverbindung besteht.

4. Heizgerät nach Anspruch 3,
**dadurch gekennzeichnet, dass** die mindestens zwei vertikalen Profile als seitliche Begrenzung des Montagerahmens (3) die Unterseite des Heizkessels (2) überragen und dass die mindestens zwei Endbereiche der Profile von der Innenseite her am Gehäuse des Warmwasserspeichers (1) befestigt sind.

5. Heizgerät nach einem der Ansprüche 3 bis 4,
**dadurch gekennzeichnet, dass** vorzugsweise an der Innenseite der Profile jeweils eine im rechten Winkel nach innen zeigende Auflage (4) angebracht ist, welche eine Tiefenbegrenzung für die am Gehäuse des Warmwasserspeichers (1) zu befestigenden Endbereiche der Profile bildet und selbst mit Befestigungsvorrichtungen versehen ist.

6. Heizgerät nach Anspruch 5,
**dadurch gekennzeichnet, dass** die Auflage (4) an der Innenseite der Profile mit Durchbrechungen zum Durchgriff von Schrauben versehen ist und dass damit von oben her eine Verbindung zum Gehäuse oder zu einem massiven Teil innerhalb des Gehäuses des Warmwasserspeichers (1) herzustellen ist.

7. Heizgerät nach einem der Ansprüche 1 bis 6,
**dadurch gekennzeichnet, dass** der Montagerahmen (3) im Wesentlichen auf die Außenabmessungen der Gehäuse von Heizkessel (2) und/oder Warmwasserspeicher (1) abgestimmt ist, wobei vorzugsweise durch die Tiefe des Montagerahmens (3) die vertikalen Flächen an der Vorderseite von Heizkessel (2) und Warmwasserspeicher (1) sowie durch die Breite des Montagerahmens (3) alle vertikalen Seitenflächen etwa in einer Ebene liegen.

8. Heizgerät nach einem der Ansprüche 1 bis 7,
**dadurch gekennzeichnet, dass** im Bereich zwischen den Gehäusen von Heizkessel (2) und Warmwasserspeicher (1) als Verkleidung der Anschluss- und/oder Verbindungsrohrleitungen eine abnehmbare Blende (5) angebracht ist, welche eine U-Form besitzt und vorzugsweise über mindestens eine Rast- und Steckverbindung (6) an der Stirnseite der beiden U-Schenkel an der Vorderseite des Montagerahmens (3) fixiert ist.

9. Heizgerät nach einem der Ansprüche 1 bis 8,
**dadurch gekennzeichnet, dass** der Montagerahmen (3) für eine frei stehende Aufstellung des Heizkessels (2) auf dem bodenstehenden Warmwasserspeicher (1) ausgelegt ist und zusätzlich an seiner Rückseite Durchbrechungen für eine optionale Befestigung an einer vertikalen Fläche aufweist.

## Claims

1. A heater comprising a heating boiler (2) to be mounted above a hot water storage device (1) comprising respectively one housing of sheet metal parts and a plurality of connection and/or connecting pipes at the top of the hot water storage device or at the bottom of the heating boiler (2),
**characterised in that** the heating boiler (2) is affixed to a substantially vertically extending mounting frame (3) and that the mounting frame (3) forms the bearing connection to the hot water storage device (1).

2. The heater according to claim 1,
**characterised in that** the heating boiler (2) is affixed with the known fixing devices at its back to the front of the mounting frame (3).

3. The heater according to claims 1 or 2,
**characterised in that** the mounting frame (3) is configured as freely supporting and consists of at least two vertical profiles as lateral limitation with at least one cross-connection.

4. The heater according to claim 3, **characterised in that** the at least two vertical profiles project as lateral limitation of the mounting frame (3) beyond the underside of the heating boiler (2) and the at least two end areas of the profiles are affixed from the inside to the housing of the hot water storage device (1).

5. The heater according to any one of claims 3 to 4, **characterised in that** preferably attached to the inside of the profiles is respectively one support (4) which points inwards at right angles, and which forms a depth limitation for the end areas of the profiles to be affixed to the housing of the hot water storage device (1) and is itself provided with fixing devices.

6. The heater according to claim 5, **characterised in that** the support (4) is provided with apertures for penetration of screws on the inside of the profile and that a connection to the housing or to a solid part inside the housing of the hot water storage device (1) can thus be made from above.

7. The heater according to any one of claims 1 to 6, **characterised in that** the mounting frame (3) is substantially matched to the external dimensions of the housing of the heating boiler (2) and/or the hot water storage device (1), wherein preferably through the depth of the mounting frame (3) the vertical faces at the front of the heating boiler (2) and the hot water storage device (1) and through the width of the mounting frame (3) all vertical side faces approximately lie in one plane.

8. The heater according to any one of claims 1 to 7, **characterised in that** in the area between the housings of heating boiler (2) and hot water storage device (1) a removable screen (5) is attached as cladding of the connection and/or connecting pipes, said screen having a U-shape and preferably being fixed to the front of the mounting frame (3) by means of at least one locking and plug device (6) at the back of the two U-legs.

9. The heater according to any one of claims 1 to 8, **characterised in that** the mounting frame (3) is designed for a free-standing position of the heating boiler (2) on the hot water storage device (1) which stands on the floor and additionally has at its back apertures for optional fixing to a vertical face.

## Revendications

1. Appareil de chauffage, composé d'une chaudière (2) à monter au dessus d'un accumulateur d'eau chaude (1), comportant respectivement une enceinte en pièces de tôle ainsi que plusieurs canalisations de raccordement et/ou de connexion sur la face supérieure de l'accumulateur d'eau chaude ou sur la face inférieure de la chaudière (2),
**caractérisé en ce que** la chaudière (2) est fixée à un châssis de montage (3) s'étendant sensiblement à la verticale et que le châssis de montage (3) établit la connexion porteuse avec l'accumulateur d'eau chaude (1).

2. Appareil de chauffage selon la revendication 1,
**caractérisé en ce que** la chaudière (2) est fixée au moyen des dispositifs de fixation connus par sa face arrière au niveau de la face avant du châssis de montage (3).

3. Appareil de chauffage selon la revendication 1 ou 2,
**caractérisé en ce que** le châssis de montage (3) est conçu de manière à être à portée libre et est composé d'au moins deux profilés verticaux servant de limitation latérale avec au moins une connexion transversale.

4. Appareil de chauffage selon la revendication 3,
**caractérisé en ce que** les au moins deux profilés verticaux dépassent en tant que limitation latérale du châssis de montage (3) de la face inférieure de la chaudière (2) et que les au moins deux zones terminales des profilés sont fixées depuis la face interne sur l'enceinte de l'accumulateur d'eau chaude (1).

5. Appareil de chauffage selon une des revendications 3 à 4,
**caractérisé en ce que**, de préférence sur la face interne des profilés, est disposé respectivement un support (4) orienté vers l'intérieur, qui constitue une limitation de profondeur pour les zones terminales des profilés à fixer sur l'enceinte de l'accumulateur d'eau chaude (1) et est lui-même équipé de dispositifs de fixation.

6. Appareil de chauffage selon la revendication 5,
**caractérisé en ce que** le support (4) est pourvu, sur la face interne des profilés, de percées permettant le passage de vis et qu'il faut ainsi établir, depuis le haut, une connexion entre l'enceinte ou une pièce massive se trouvant à l'intérieur de l'enceinte de l'accumulateur d'eau chaude (1).

7. Appareil de chauffage selon une des revendications 1 à 6,
**caractérisé en ce que** le châssis de montage (3) est adapté sensiblement aux dimensions extérieures de l'enceinte de la chaudière (2) et/ou de l'accumulateur d'eau chaude (1), tandis que, de préférence, du fait de la profondeur du châssis de montage (3), les surfaces verticales de la face avant de la chaudière (2) et de l'accumulateur d'eau chaude (1) ainsi que, du fait de la largeur du châssis de montage (3), toutes les surfaces latérales se trouvent approximativement dans un plan.

8. Appareil de chauffage selon une des revendications 1 à 7,
**caractérisé en ce que**, dans la zone située entre les enceintes de la chaudière (2) et l'accumulateur d'eau chaude (1), en tant que revêtement des canalisations de raccordement et/ou de connexion, est disposé un écran amovible (5) qui possède une forme de U et est de préférence fixé par au moins une connexion par enclenchement et fichage (6) sur la face frontale des deux branches du U au niveau de la face avant du châssis de montage (3).

9. Appareil de chauffage selon une des revendications 1 à 8,
**caractérisé en ce que** le châssis de montage (3) est conçu pour un placement libre de la chaudière (2) sur l'accumulateur d'eau chaude posé au sol (1) et présente de plus, sur sa face arrière, des percées pour une fixation optimale à une surface verticale.
